# EUROPÄISCHE PATENTSCHRIFT

(11) **EP 0 213 398 B1**
(45) Veröffentlichungstag und Bekanntmachung des Hinweises auf die Patenterteilung: **04.10.1989**
(21) Anmeldenummer: 86110492.5
(22) Anmeldetag: 30.07.1986
(51) Int. Cl.: B41F 21/04, B41F 21/10

(54) **Federnder Greifer für Bogenrotationsdruckmaschinen**
Spring mounted gripper for sheet-fed rotary printing machines
Pince à ressort pour rotatives à feuille

(30) Priorität: 19.08.1985 DE 3529656
(43) Veröffentlichungstag der Anmeldung: 11.03.1987
(73) Patentinhaber: M.A.N.-ROLAND Druckmaschinen Aktiengesellschaft, 63012 Offenbach (DE)
(72) Erfinder: Simeth, Claus, D-6050 Offenbach/Main (DE)
(74) Vertreter: Marek, Joachim (DE)

(56) Entgegenhaltungen:
- CH-A- 485 579
- DE-C- 493 269

## Beschreibung

Die Erfindung betrifft einen federnden Greifer für Bogenrotationsdruckmaschinen nach dem Oberbegriff des ersten Patentanspruch (CH-A-485 579).

Bekanntlich sind federnde Greifer genannter Art so gestaltet, daß sie den Zug, der vom Papier auf die Greifer ausgeübt wird, über Kraftschluß gleichmäßig aufnehmen können. Da ein geringfügiges Herausziehen des Papiers aus dem Greifer Doublier- bzw. Passerprobleme hervorruft, ist man immer bestrebt, den Greifer mit der maximalen Haltekraft auszulegen.

Dies führt dazu, daß die Greiferfedern eine sehr steile Kennlinie haben. Die Lagerspiele aller Greifer müssen ebenfalls sehr eng gehalten werden, da sich die geringste Luft beim Schließen automatisch auf das Passen bzw. Doublieren auswirkt.

Mit diesem geringen Lagerspiel ist zwangsläufig eine hohe Reibung der Greifer an der Lagerstelle verbunden, d.h. daß ein Teil der Schließfederkraft im Lager selbst aufgezehrt wird.

Ferner ergibt sich hieraus, daß die Lager der Greiferwelle sehr stabil gehalten werden müssen, um eine Verformung beim impulsartigen Schließen der Greifer aufzufangen. Ein Nachteil hieraus ist das Entstehen sehr hoher Massenkräfte.

Insgesamt kann man sagen, daß diese Greifersysteme zum Steuern sehr hohe Kräfte benötigen, die nur z. T. zur Haltekraft des Bogens genutzt werden können und/oder durch diese hohen Kräfte, schlagartig auftretend, Störschwingungen in die Maschine eingebracht werden.

Aus der CH-A-485 579 ist es bekannt, einen Greifer mittels Klemmstück an einer eine ortsfeste Achse aufweisenden schwenkbaren Greiferwelle zu lagern und einem zungenartigen Greiferfinger in einer ersten Bewegungsphase eine Kreisbewegung um die Greiferwellenachse und in einer zweiten Bewegungsphase eine in Bezug auf die Greiferauflage annähernd senkrechte Bewegung zu erteilen. Diese Greiferanordnung wirkt aber mit einer kraftschlüssig arbeitenden parallelen Blattfederanordnung und einem Greiferfinger zusammen, der keine großen Schließkräfte erträgt, ohne zu beulen.

Durch die DE-C-493 269 ist eine Anordnung bekannt, bei welcher bei geschlossenem Greifer der Drehpunkt eines zungenartigen Greiferfingers möglichst in einer geraden Linie mit der Achse der Greiferwelle und der Greiferspitze gelegen ist. Eine Verstärkung der Klemmkraft ist nicht erreichbar, da sich keine kraftverstärkende Hebelübersetzung beim Wechsel des Drehpunktes von der Greiferwelle zu einem exzentrisch am Klemmstück in der Nähe der Greiferwelle befindlichen Drehgelenk ergibt. Auch dieser Greifer erträgt keine großen Schließkräfte, ohne zu beulen.

Aus der DD-PS-66 634 ist es bekannt, einen einteiligen Greiferhebel auf der Greiferspindel abzustützen und dessen Vorspannkraft durch zwei Druckfedern einzustellen. Von Nachteil ist, daß bei sehr hohen Maschinengeschwindigkeiten und erhöhten Vorspannkräften in Abhängigkeit von der gewählten Vorspannung der Druckfedern unter Umständen keine ausreichende Zentrierung, z. B. infolge Störschwingungen, die in die Maschine eingebracht werden, mehr möglich ist. Der Greiferhebel verliert dann seine statisch bestimmte Lage.

Ein senkrecht schließender Greifer mit einer gesteuerten Greiferwelle ist aus der DE-PS-2 030 040 bekannt. Von Nachteil ist die kraftschlüssige Steuerung der Greiferwelle relativ zum Drehpunkt eines Steuerhebels mittels einer Führung auf einer Steuerkurve. Der zusätzliche Steuerungsaufwand führt zu einer Erhöhung der Massenkräfte des mit großem Trägheitsradius schwingenden Systems und damit zu einer Verminderung des Leistungsvermögens der Druckmaschine. Außerdem ist bei größeren Verschmutzungen der Steuerkurve keine exakte Führung in der zweiten senkrechten, Bewegungsphase mehr möglich.

Ferner ist es aus der DE-OS-3 130 689 bekannt, in Verbindung mit einer weichen Greiferauflage einen eine flache Greiferflugbahn ausführenden und in der letzten Bewegungsphase senkrecht schließenden Greiferfinger mit einer in dem Greiferfinger angeordneten und gegen den Bogengreiferaufschlag wirkenden federnden Anschlagschraube zu versehen. Eine weitere Stellschraube ist erforderlich, um federnd miteinander gekoppelte Halter einzustellen, mittels denen der Greiferfinger der Greiferwelle zugeordnet ist. Von Nachteil ist, daß der Greiferfinger einer weichen Greiferauflage zugeordnet werden muß und an zwei Stellschrauben umständliche Einstellungen erforderlich sind, um eine lagegenaue Übergabe zu erreichen. Bei höheren Maschinengeschwindigkeiten wird der Schließvorgang unsauber eingeleitet.

Der Erfindung liegt die Aufgabe zugrunde, dem Greiferfinger bei einem Greifer genannter Art in einer zweiten Bewegungsphase eine formschlüssige Bewegung annähernd senkrecht zur Greiferauflage bei zusätzlicher Verstärkung der Haltekraft zu erteilen.

Die Aufgabe wird durch die kennzeichnenden Merkmale des Patentanspruchs gelöst. Weiterbildungen der Erfindung ergeben sich aus der Zeichnung und der Beschreibung.

Die Vorteile der Erfindung bestehen darin, daß der Haltevorgang mit einer kraftverstärkenden Hebelübersetzung vom Greifvorgang getrennt abläuft. Die Drehachse des Greifers im Gelenk 6 ist vom Durchmesser her sehr klein, so daß der Reibungsverlust vernachlässigbar klein ist. Trotz Vorspannung durch zwei Druckfedern behält der Greifer auch bei sehr hohen Maschinengeschwindigkeiten seine statisch bestimmte Lage. Die Lage der Greiferwelle braucht nicht mehr wie bei den herkömmlichen Greifern einen Kompromiß derart darzustellen, daß sie einerseits günstig liegen muß, in Bezug auf das Schieben der Greifer, d.h. möglichst in der Höhe des Zylindermantels und andererseits möglichst rechtwinklig unter der Spitze liegen muß, damit das freie Umfahren der Papiervorderkante mit einem möglichst kleinen Schwenkwinkel gewährleistet ist. Durch die erfindungsgemäße Ausführung des Greifers können beide Forderungen jeweils für sich optimiert werden, ohne das die eine oder andere Funktion Nachteile erleidet. Der Anschlag 9 liegt in der Papierebene, wodurch beim Schließvorgang kein Spielwechsel im Gelenk 6 auftritt. Der Anschlag 13 in Zugrichtung für den Greifergrundkörper 10 liegt in der Nähe des Gelenkes 6. Dies garantiert eine optimale Lagefixierung des Gelenkes 6 bei minimaler Massenauslegung der einzelnen Drehgetriebe.

Ein Ausführungsbeispiel der Erfindung wird nachfolgend anhand einer Zeichnung näher beschrieben.

Hierzu zeigt:
Fig. 1 einen federnden Greifer zum Zeitpunkt des Wechsels des Drehpunktes, schematisch.
Fig. 2 eine Draufsicht nach Fig. 1.

In einem Zylinder 1 ist eine Nut 2 eingearbeitet, in der eine Greiferwelle 3 mit ortsfester Achse gelagert ist. Auf der Greiferwelle 3 ist ein Klemmstück 4 aufgeklemmt. An einer Wand der Nut 2 ist eine Greiferauflage 5 befestigt, deren Greiferauflagefläche sich auf gleicher Höhe mit der Umfangsfläche des Zylinders 1 befindet. Ein Greiferfinger 11 ist durch ein Gelenk 6 mit einem Grundkörper 10 verbunden, der um die Greiferwelle 3 lose gelagert ist. Zwischen dem Greifergrundkörper 10 bzw. dem Greiferfinger 11 und Armen des Klemmstückes 4 sind in Bezug auf die Greiferwelle 3 gegenüberliegend Druckfedern 7, 8 angeordnet. Über die Druckfedern 7, 8 und einstellbare Anschläge 9, 12 werden der Greiferfinger 11 und der Grundkörper 10 kraftschlüssig an das Klemmstück 4 angedrückt. Über die Greifersteuerung 15 kann die Greiferwelle 3 einschließlich Klemmstück 4 soweit bewegt werden, bis sich der Grundkörper 10 mittels Anschlag 13 am Zylinder 1 abstützt. Der Greifer ist hierbei so über den Bogen eingeschwenkt, daß die Greiferspitze 14 zu dieser Zeit ca. 2 mm geöffnet ist. Der Drehpunkt des Greifers wechselt nun von der Greiferwelle 3 zum Gelenk 6. Das Klemmstück 4 wird über die Greifersteuerung 15 weiterbewegt und drückt über die Feder 8 mit verlängertem Hebelarm die Greiferspitze 14 auf den Bogen. Der Anschlag 9, mit dem sich der Greiferfinger 11 auf dem Klemmstück 4 abstützt, ist dann frei. Die zusätzliche Verstärkung der Haltekraft wird durch das Übersetzungsverhältnis des verlängerten Hebelarmes zum abgestützten kürzeren Hebelarm bewirkt. Durch die erfindungsgemäße Trennung des Greif- und Haltevorganges ist eine multifunktionale Greifersteuerung für den Greifvorgang bzw. den Haltevorgang mit nur einer Steuerkurve der Greifersteuerung 15 erreichbar, da bei verbessertem Halteeffekt infolge kraftverstärkender Hebelübersetzung in Verbindung mit einem schiebefreien, annähernd senkrechten Greiferschluß zugleich auch das freie Umfahren der Papiervorderkante mit einem möglichst kleinen Schwenkwinkel beim Greifvorgang erreichbar ist, und die Greiferwelle 3 außerdem tief innerhalb des Zylinders 1 möglichst senkrecht unter der Greiferspitze 14 gelagert werden kann. Lagerspiel an der Greiferwelle 3 bzw. sonst durch größer werdende Haltekräfte zwangsläufig sich erheblich vergrößernde Reibungskräfte und eine Trägheit durch Reibungsverluste wirken sich nicht mehr so stark auf den "Biß", d.h. die dynamische Haltekraft der Greifer aus. Auch bei sehr hohen Maschinengeschwindigkeiten arbeitet der erfindungsgemäße Greifer also nicht träge. Trotz Vorspannung durch zwei Druckfedern 7, 8 behalten der Geiferfinger 11 und der Grundkörper 10 auch bei sehr hohen Maschinengeschwindigkeiten ihre statisch bestimmte Lage, da Greif- und Haltevorgang rechtzeitig vor dem Zentrieren der Greiferspitze 14 getrennt sind. Das Klemmstück 4 ist mittels Klemmschraube 16, wie in Fig. 1 angedeutet, auf der Greiferwelle 3 in bekannter Weise befestigt.

### Bezugszeichenliste

1 Zylinder
2 Nut
3 Greiferwelle
4 Klemmstück
5 Greiferauflage
6 Gelenk
7 Druckfeder
8 Druckfeder
9 Anschlag
10 Grundkörper
11 Greiferfinger
12 Anschlag
13 Anschlag
14 Greiferspitze
15 Greifersteuerung
16 Klemmschraube

## Patentansprüche

Federnder Greifer für Bogenrotationsdruckmaschinen mit einem an einer Greiferwelle (3) befestigten Klemmstück (4), das Anschläge aufweist, von denen ein Anschlag über eine erste Feder (8) mit einem zungenartigen Greiferfinger (11) gekoppelt ist, ferner mit einem um die Greiferwelle (3) lose gelagerten Grundkörper (10) der einen Anschlag aufweist, der unter der Wirkung einer zweiten Feder (7) bei geschlossenem Greifer über einen ersten einstellbaren Anschlag (13) an einem Zylinder (1) bzw. einer Trommel oder dgl. abgestützt ist,

dadurch gekennzeichnet,

daß der Grundkörper (10) unter der Wirkung der zweiten Feder (7) über einen zweiten einstellbaren Anschlag (12) am Klemmstück (4) abgestützt ist, daß der Grundkörper (10) über ein in der Nähe des Umfangs des Zylinders (1) bzw. der Trommel o. dgl. vorgesehenes Drehgelenk (6) mit einem Ende des zungenartigen Greiferfingers (11) im Bereich einer im Querschnitt verstärkten Greiferspitze (14) mit kurzem Hebelarm verbunden ist, während das Klemmstück (4) über die erste Feder (8) mit dem anderen Ende des zungenartigen Greiferfingers (11) mit langem Hebelarm gekoppelt ist, daß ferner unter der Wirkung der ersten Feder (8) auf dem Klemmstück (4) die Greiferspitze (14) des zungenartigen Greiferfingers (11) über einen dritten einstellbaren Anschlag (9) bei geöffnetem Greifer abstützbar ist, und daß erste einstellbare Anschlag (13) seitlich an der Greiferauflage (5) abstützbar ist.

## Claims

Spring mounted gripper for rotary sheet fed printing presses with a clamping piece (4) fixed to a gripper shaft (3) which has stops, of which one stop is coupled via a first spring (8) with a tongue-like gripper finger (11) and further with a base body (10) loosely mounted around the gripper shaft (3) which has a stop which, under the action of a second spring (7) with the gripper closed, is supported via a first adjustable stop (13) against the cylinder (1) or a drum or the like, characterised in that the base body (10) under the action of the second spring (7) is supported via a second adjustable stop (12) against the clamping piece (4), that the base body (10) is connected via a turning pivot (6) provided in the neighbourhood of the periphery of the cylinder (1) or of the drum or the like with one end of the tongue-like gripper finger (11) in the region of a gripper tip (14) strengthened in cross section with short lever arm, while the clamping piece (4) is connected via the first spring (8) with the other end of the tongue-like gripper finger (11) with long lever arm, that, furthermore, under the action of the first spring (8) on the clamping piece (4), the gripper tip (14) of the tongue-like gripper finger (11) is supportable with the gripper opened via a third adjustable stop (9) and that the first adjustable stop (13) is supported laterally against the gripper support (5).

## Revendications

Pince à ressort pour machines imprimantes rotatives à feuilles, comportant une pièce de serrage (4) fixée à un arbre de pince (3), qui présente des butées, parmi lesquelles une butée est couplée à un doigt de pince (11) en forme de languette par l'intermédiaire d'un premier ressort (8), comportant de plus un corps de base (10), monté de façon lâche autour de l'arbre de pince (3), qui présente une butée, qui, sous l'action d'un second ressort (7), lorsque la pince est fermée, est appuyé, par l'intermédiaire d'une première butée réglable (13), contre un cylindre (1), un tambour ou analogue,

caractérisée en ce que le corps de base (10), sous l'action du second ressort (7), est appuyé, par l'intermédiaire d'une deuxième butée réglable (12), contre la pièce de serrage (4), en ce que le corps de base (10) est relié, avec un court bras de levier, à une extrémité du doigt de pince (11) en forme de languette dans la zone d'un bout de pince (14) renforcé en section transversale, par l'intermédiaire d'une charnière (6) prévue à proximité de la périphérie du cylindre (1), tambour ou analogue, tandis que la pièce de serrage (4) est couplée, avec un long bras de levier, à l'autre extrémité du doigt de pince (11) en forme de languette, par l'intermédiaire du premier ressort (8), en ce que, de plus, sous l'action du premier ressort (8), le bout de pince (14) du doigt de pince (11) en forme de languette peut être appuyé, lorsque la pince est ouverte, sur la pièce de serrage (4), par l'intermédiaire d'une troisième butée réglable (9), et en ce que la première butée réglable (13) peut être appuyée latéralement sur l'appui de pince (5).
